# NEUE EUROPÄISCHE PATENTSCHRIFT

(11) **EP 1 378 629 B2**
(45) Veröffentlichungstag und Bekanntmachung des Hinweises auf die Entscheidung über den Einspruch: **30.08.2017**
(45) Hinweis auf die Patenterteilung: 30.08.2006
(21) Anmeldenummer: 02014536.3
(22) Anmeldetag: 01.07.2002
(51) Int. Cl.: F01D 5/06

(54) **Rotor für eine rotierende thermische Maschine sowie Verfahren zum Herstellen eines solchen Rotors**
Rotor for a rotating thermal engine as well as manufacturing method for such a rotor
Rotor de moteur thermique rotatif, ainsi que procédé de fabrication d'un tel rotor

(43) Veröffentlichungstag der Anmeldung: 07.01.2004
(73) Patentinhaber: General Electric Technology GmbH, 5400 Baden (CH)
(72) Erfinder: Reigl, Martin, 5417 Untersiggenthal (CH); Scarlin, Richard Brendon, Dr., 5108 Oberflachs (CH)
(74) Vertreter: General Electric Technology GmbH

(56) Entgegenhaltungen:
- EP-A- 0 028 217
- EP-A- 0 964 135
- EP-A2- 0 556 514
- WO-A1-96/18810
- WO-A1-97/44569
- CH-A- 234 848
- DE-A1- 19 615 549
- DE-A1- 19 627 386
- DE-A1- 19 909 056
- DE-A1- 19 914 227
- US-A- 4 125 344
- US-A- 5 796 202
- PATENT ABSTRACTS OF JAPAN vol. 2000, no. 19, 5. Juni 2001 (2001-06-05) & JP 2001 050002 A (TOSHIBA CORP), 23. Februar 2001 (2001-02-23)

## Beschreibung

### TECHNISCHES GEBIET

Die vorliegende Erfindung bezieht sich auf das Gebiet der rotierenden thermischen Maschinen. Sie betrifft einen Rotor gemäss dem Oberbegriff des Anspruchs 1 sowie ein Verfahren zum Herstellen eines solchen Rotors.

### STAND DER TECHNIK

Hohe Dampftemperaturen ergeben in Dampfkraftwerken einen grossen thermodynamischen Wirkungsgrad. Für die Rotoren von Dampfturbinen für hohe Dampftemperaturen müssen notwendigerweise Werkstoffe verwendet werden, die speziell eine hohe Kriechfestigkeit aufweisen, um den auftretenden Fliehkräften über eine lange Betriebsdauer standzuhalten. Bei Temperaturen oberhalb ca. 630°C ist es gegenwärtig notwendig, teure Nickelbasis-Legierungen für den Rotor einzusetzen, die etwa 3 mal so teuer sind wie herkömmliche Werkstoffe.

Wenn für den Rotor eine Monoblock-Ausführung verwendet wird, muss der ganze Rotor aus der teureren Legierung hergestellt werden. Für grosse Schmiedestücke aus Nickelbasis-Legierung ergeben sich hohe Material- und Bearbeitungskosten, sind nur wenige Lieferanten vorhanden, und ist eine zerstörungsfreie Prüfung wegen schlecht aufzulösender interner Defekte schwierig.

Alternativ zur Monoblock-Ausführung kann der Rotor aus einer Mehrzahl von einzelnen Schmiedestücken aufgebaut werden (siehe z.B. die US-A-3,967,919 oderdie US-A-6,152,697). In dem Abschnitt, der hohen Temperaturen ausgesetzt ist, kann ein solcher Rotor aus einer Nickelbasis-Legierung bestehen, während er in Bereichen niedrigerer Temperatur (z.B. < 630°C) aus kriechfestem Stahl besteht. Wenn der Rotor aus einzelnen Schmiedestücken zusammengeschweisst wird, ist es möglich, den Bereich mit Nickelbasis-Legierungen auf Rotorabschnitte mit Temperaturen oberhalb ca. 600°C zu beschränken und so die Kosten zu verringern. Die Temperatur im Bereich der Schweissverbindung sollte dabei niedriger sein, als die für den reinen Stahlwerkstoff, weil die thermomechanischen Eigenschaften der Verbindung schlechter sind als die des reinen Materials.

Probleme ergeben sich bei der Schweissverbindung ungleicher Werkstoffe jedoch durch die hohen Schweisskosten, ungünstige Eigenschaften der beim Schweissen wärmebeeinflussten Zone (oder Wärmeeinflusszone WEZ, auch unter Heat Affected Zone HAZ bekannt), Schwierigkeiten bei der zerstörungsfreien Prüfung (Nondestructive Testing NDT), d.h., mit der begrenzten Möglichkeit, Defekte in der Schweissnaht zu entdecken, sowie durch verbleibende Schweissspannungen, und die Unmöglichkeit, den Rotor ohne Aufschneiden und erneutes Schweissen auseinanderzunehmen.

Es ist andererseits aus der Technik der Gasturbinen bekannt (siehe z.B. die US-A-3,765,795) einen aus einzelnen, leichten Scheiben gleichen Materials aufgebauten Rotor zu verschrauben, um einerseits eine besonders leichte Konstruktion zu erhalten und andererseits den Rotor auf einfache Weise auseinanderbauen zu können.

Es ist weiterhin aus der EP-A1-0 028 217 bekannt, einen Rotor für eine thermische Turbomaschine aus einzelnen Scheiben unterschiedlichen Materials herzustellen, die durch elastische, formschlüssig ineinandergreifende Zwischenstücke distanziert sind und durch axiale Spannbolzen zusammengespannt sind. Nachteilig ist dabei, dass die Spannbolzen durch den ganzen Rotor hindurchgehen müssen und mit ihren Enden aus dem Rotor herausstehen und äusseren Einflüssen ausgesetzt sind.

### DARSTELLUNG DER ERFINDUNG

Es ist daher Aufgabe der Erfindung, einen Rotor, insbesondere für eine Dampfturbine, zu schaffen, welcher aus einzelnen Schmiedestücken aus der jeweiligen thermischen Belastung angepassten, unterschiedlichen Werkstoffen besteht, und welcher die mit einer Schweissverbindung zwischen den unterschiedlichen Schmiedestücken und mit Spannbolzen verbundenen Nachteile der oben genannten Art vermeidet, sowie ein Verfahren zu seiner Herstellung anzugeben.

Die Aufgabe wird durch die Gesamtheit der Merkmale der Ansprüche 1 und 6 gelöst. Der Kern der Erfindung besteht darin, die einzelnen Schmiedestücke aus den unterschiedlichen Werkstoffen durch eine innenliegende Verschraubung miteinander zu verschraubene, und dass bei zwei miteinander verschraubten Schmiedestücken beide Schmiedestücke jeweils einen nach innen in einen innenliegenden Zwischenraum vorstehenden, koaxialen Flansch mit axialen Durchgangsbohrungen aufweisen, und dass die beiden Schmiedestücke mittels durch die Durchgangsbohrungen gesteckter Schrauben und entsprechender Muttern miteinander verschraubt sind.

Der Rotor umfasst Schmiedestücke, welche aus einem hochfesten Stahl bestehen, und Schmiedestücke, welche aus einer hochtemperaturfesten Legierung, insbesondere auf Ni-Basis, bestehen. Die Verschraubung der Schmiedestücke erfolgt mittels Schrauben welche in axialer Richtung angeordnet sind.

Insbesondere sind in einem der Schmiedestücke Zugänge zum innenliegenden Zwischenraum vorgesehen, durch welche die Verschraubung der beiden Schmiedestücke vorgenommen werden kann, wobei die Zugänge radial und/oder axial angeordnet sind, und das erste der beiden Schmiedstücke aus einem hochfesten Stahl und das zweite Schmiedestück aus einer hochtemperaturfesten Legierung, insbesondere auf Ni-Basis, besteht, und die Zugänge im ersten Schmiedestück angeordnet sind.

Eine andere vorteilhafte Ausgestaltung der Erfindung zeichnet sich dadurch aus, dass bei zwei miteinander verschraubten Schmiedestücken das erste Schmiedestück aus einem hochfesten Stahl und das zweite Schmiedestück aus einer hochtemperaturfesten Legierung, vorzugsweise auf Ni-Basis, bestehen, dass das erste Schmiedestück mit einem koaxialen Zwischenring aus hochfestem Stahl verschweisst ist, dass der Zwischenring und das zweite Schmiedestück jeweils einen nach innen in einen innenliegenden Zwischenraum vorstehenden, koaxialen Flansch mit axialen Durchgangsbohrungen aufweisen, und dass der Zwischenring mit dem angeschweissten ersten Schmiedestück und das zweite Schmiedestück mittels durch die Durchgangsbohrungen gesteckter Schrauben und entsprechender Muttern miteinander verschraubt sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen Längsschnitt durch eine geschraubte Verbindung zwischen den einzelnen Schmiedestücken eines Rotors mit aussenliegenden Schrauben;
- Fig. 2: einen Längsschnitt durch eine geschraubte Verbindung zwischen den einzelnen Schmiedestücken eines Rotors gemäss einem Ausführungsbeispiel der Erfindung mit innenliegenden Schrauben; und
- Fig. 3: einen Längsschnitt durch eine geschraubte Verbindung zwischen den einzelnen Schmiedestücken eines Rotors gemäss einem Ausführungsbeispiel der Erfindung mit angeschweisstem Zwischenring.

### WEGE ZUR AUSFÜHRUNG DER ERFINDUNG

In Fig. 1 ist in einem Längsschnitt ein Ausschnitt aus einer geschraubten Verbindünn zwischen den einzelnen Schmiedestücken eines Rotors wiedergegeben. Der Rotor 10, der vorzugsweise zu einer Dampfturbine gehört, ist aus wenigstens zwei scheibenförmigen Schmiedestücken 11 und 12 zusammengesetzt, die entlang einer Achse 18 (Rotorachse) hintereinander angeordnet und miteinander fest verbunden sind. Die Verbindung erfolgt als Verschraubung mittels Schrauben 16, die auf der Aussenseite des Rotors 10 über den Umfang verteilt angeordnet und in Richtung der Achse 18 ausgerichtet sind. Im gezeigten Beispiel ist das linke Schmiedestück 11, das in einem thermisch weniger belasteten Bereich der Dampfturbine angeordnet ist, aus einem hochfesten Stahl, während das rechte Schmiedestück 12 aus einer hochtemperaturfesten Nickelbasis-Legierung besteht. Die beiden Schmiedestücke 11, 12 sind unter Bildung eines hohlen Zwischenraums 13 zusammengefügt. Das rechte Schmiedestück 12 hat an der Verbindungsseite einen nach aussen vorstehenden, koaxialen Flansch 17, der axiale Durchgangsbohrungen 15 aufweist. Durch die Durchgangsbohrungen 15 sind von aussen die Schrauben 16 durchgesteckt und in entsprechende Sacklochgewinde 14 im linken Schmiedestück 11 eingeschraubt. Da die aussenliegenden Schrauben 16 in den Dampfstrom hineinragen, und weil sie auch hohen Temperaturen ausgesetzt sind, sind sie auch aus einer Nickelbasis-Legierung. Um Unterschiede in der thermischen Ausdehnung aufzufangen, können zusätzlich (in den Figuren nicht dargestellte) Dehnungsringe aus geeigneten Werkstoffen an den Schrauben vorgesehen werden.

Um einen Korrosionsangriff durch den heissen Dampf, wie er bei einer aussenliegenden Verschraubung gemäss Fig. 1 auftritt, sicher zu vermeiden, ist es zweckmässig und vorteilhaft, eine innenliegende Verschraubung zu wählen, wie sie in den Ausführungsbeispielen der Fig. 2 und 3 vorliegt. Bei der innenliegenden Verschraubung wird zwischen den zu verschraubenden Teilen ein vergleichsweise grosser Zwischenraum 23 bzw. 33 gebildet, in den zwei nach innen vorstehende Flansche 21', 22' bzw. 31', 32' hineinragen. Die Flansche 21', 22' bzw. 31', 32' sind mit einander zugeordneten Durchgangsbohrungen 24, 25 bzw. 34, 35 versehen, durch die entsprechende Schrauben 26 bzw. 36 gesteckt und auf der anderen Seite mittels einer Mutter 27 bzw. 37 verschraubt sind.

Bei dem Ausführungsbeispiel der Fig. 2 ist das linke Schmiedestück 21 aus einem hochfesten Stahl, während das rechte Schmiedestück aus einer hochtemperaturfesten Nickelbasis-Legierung besteht. Die beiden Flansche 21' und 22 , sind direkt an den jeweiligen Schmiedestücken angeformt. Um den Zugang zu den Verschraubungen zu ermöglichen, sind (in Fig. 2 gestrichelt eingezeichnete) radiale und/oder axiale Zugänge 28 bzw. 29 im linken Schmiedestück 21 vorgesehen. Die radialen Zugänge 28 befinden sich in der Nähe der Verbindungsebene und sind auf dem Umfang symmetrisch verteilt angeordnet, um Unwuchten zu vermeiden. Werden radiale Zugänge 28 verwendet, können diese entweder offen bleiben oder mit einem entsprechenden Einsatz zugeschweisst werden, bevor der Bereich für die Befestigung der Schaufeln weiterbearbeitet werden kann.

Bei dem Ausführungsbeispiel gemäss Fig. 3 werden radiale oder axiale Zugänge nicht benötigt, weil hier die Verschraubung über einen Zwischenring 38 erfolgt, an dessen einer Seite der eine Flansch 31' angeformt ist. Zwischenring 38 und linkes Schmiedestück 31 sind zunächst getrennt. Der (separate) Zwischenring 38 wird zunächst mit dem rechten Schmiedestück 32 verschraubt, wobei der Zugang von links durch den Zwischenring hindurch einwandfrei möglich ist. Anschliessend wird das linke Schmiedestück 31 mit dem Zwischenring 38 unter Bildung einer Schweissverbindung 39 verschweisst. Da der Zwischenring 38 aus demselben Stahl ist wie das linke Schmiedestück 31, verursacht diese artgleiche Schweissverbindung keine Probleme. Die Schweissverbindung 38 ist eine herkömmliche Rotor-Schweissverbindung, die einer niedrigeren Temperatur ausgesetzt ist als die Verschraubung.

Die geeignete Länge des Zwischenringes 38 sollte nach folgenden Gesichtspunkten gewählt werden:
- Je länger der Zwischenring 38 ist, desto niedriger ist die Temperatur der Schweissverbindung 39, desto geringer ist die Verschlechterung der Eigenschaften der HAZ, und desto grösser ist die Reduzierung des Rotorgewichtes.
- Je kürzer der Zwischenring 38, desto einfacher ist es, die von den darauf befestigten rotierenden Schaufeln auf den Zwischenring 38 ausgeübten Kräfte aufzufangen.

In allen Fällen sollten die Schrauben 16, 26, 36 und ggf. Die Mutter 27, 37 aus Nickelbasis-Legierung (mit höchster Kriechfestigkeit) sein, um dadurch die notwendige Festigkeit und damit die Dichtigkeit der Schraubverbindung sicherzustellen. Da derartige Schrauben einen grösseren thermischen Ausdehnungskoeffizienten haben als Stahl, führt das Hochfahren auf eine Betriebstemperatur in der Nähe von 600°C zu einem Abfall an Vorspannung der Schrauben, die zu einer Undichtigkeit führen kann. Es ist daher - wie bereits oben erwähnt - vorteilhaft, zusätzliche Dehnungsringe bzw. -hülsen aus austenitischem Material unter den Köpfen der Schrauben anzuordnen, die sich noch mehr ausdehnen als die Schrauben selbst und so die Vorspannung halten.

Die Ausgestaltung gemäss Fig. 3 ist besonders bevorzugt, weil hier neben der Einfachheit der Montage zusätzliche Freiheitsgrade bei der Konstruktion gewonnen werden. Für die internen Schraubverbindungen gemäss Fig. 2 und 3 ist eine zerstörungsfreie Prüfung und ein nachträgliches Anziehen der Schrauben nur im Fall der Fig. 2 mit axialen Zugängen 29 möglich. Im Fall der Fig. 3 muss dafür die Schweissverbindung aufgetrennt und anschliessend wieder zugeschweisst werden.

### BEZUGSZEICHENLISTE

- 10,20,30: Rotor
- 11,12: Schmiedestück
- 13: Zwischenraum
- 14: Sacklochgewinde
- 15: Durchgangsbohrung
- 16: Schraube
- 17: Flansch
- 18: Achse
- 21,22: Schmiedestück
- 21',22': Flansch
- 23: Zwischenraum
- 24,25: Durchgangsbohrung
- 26: Schraube
- 27: Mutter
- 28: radialer Zugang
- 29: axialer Zugang
- 31,32: Schmiedestück
- 31',32': Flansch
- 33: Zwischenraum
- 34,35: Durchgangsbohrungen
- 36: Schraube
- 37: Mutter
- 38: Zwischenring

## Patentansprüche

1. Rotor (20, 30) für eine rotierende thermische Maschine, insbesondere eine Hochtemperatur-Dampfturbine, welcher Rotor (20, 30) aus mehreren, in axialer Richtung hintereinander angeordneten und miteinander fest verbundenen Schmiedestücken (21, 22; 31, 32) zusammengesetzt ist, die aus unterschiedlichem, der jeweiligen thermischen Belastung angepasstem Material bestehen, wobei die Schmiedestücke (21, 22; 31, 32) miteinander verschraubt sind, wobei der Rotor (20, 30) Schmiedestücke (21; 31) umfasst, welche aus einem hochfesten Stahl bestehen, und der Rotor (20, 30) Schmiedestücke (22; 32) umfasst, welche aus einer hochtemperaturfesten Legierung, insbesondere auf Ni-Basis, bestehen, und wobei die Verschraubung der Schmiedestücke (21, 22; 31, 32) mittels Schrauben (26, 36) erfolgt, welche in axialer Richtung angeordnet sind, **dadurch gekennzeichnet, dass** die Verschraubung der Schmiedestücke (21, 22; 31,32) als innenliegende Verschraubung ausgebildet ist und **dass** bei zwei miteinander verschraubten Schmiedestücken (21, 22) beide Schmiedestücke (21, 22) jeweils einen nach innen in einen innenliegenden Zwischenraum (23) vorstehenden, koaxialen Flansch (21', 22') mit axialen Durchgangsbohrungen (24, 25) aufweisen, und dass die beiden Schmiedestücke (21, 22) mittels durch die Durchgangsbohrungen (24, 25) gesteckter Schrauben (26) und entsprechender Muttern (27) miteinander verschraubt sind.

2. Rotor nach Anspruch 1, **dadurch gekennzeichnet, dass** in einem der Schmiedestücke (21, 22) Zugänge (28, 29) zum innenliegenden Zwischenraum (23) vorgesehen sind, durch welche die Verschraubung der beiden Schmiedestücke (21, 22) vorgenommen werden kann.

3. Rotor nach Anspruch 2, **dadurch gekennzeichnet, dass** die Zugänge (28,29) radial und/oder axial angeordnet sind.

4. Rotor nach einem der Ansprüche 2 oder 3, **dadurch gekennzeichnet, dass** das erste der beiden Schmiedstücke (21) aus einem hochfesten Stahl und das zweite Schmiedestück (22) aus einer hochtemperaturfesten Legierung, insbesondere auf Ni-Basis, besteht, und dass die Zugänge (28, 29) im ersten Schmiedestück (21) angeordnet sind.

5. Rotor nach Anspruch 1, **dadurch gekennzeichnet, dass** bei zwei miteinander verschraubten Schmiedestücken (31, 32) das erste Schmiedestück (31) aus einem hochfesten Stahl und das zweite Schmiedestück (32) aus einer hochtemperaturfesten Legierung, vorzugsweise auf Ni-Basis, bestehen, dass das erste Schmiedestück (31) mit einem koaxialen Zwischenring (38) aus hochfestem Stahl verschweisst ist, dass der Zwischenring (38) und das zweite Schmiedestück (32) jeweils einen nach innen in einen innenliegenden Zwischenraum (33) vorstehenden, koaxialen Flansch (31', 32') mit axialen Durchgangsbohrungen (34,35) aufweisen, und dass der Zwischenring (38) mit dem angeschweissten ersten Schmiedestück (31) und das zweite Schmiedestück (32) mittels durch die Durchgangsbohrungen (34, 35) gesteckter Schrauben (36) und entsprechender Muttern (37) miteinanderverschraubtsind.

6. Verfahren zum Herstellen eines Rotors nach Anspruch 5, **dadurch gekennzeichnet, dass** in einem ersten Schritt der unverschweisste Zwischenring (38) mit dem zweiten Schmiedestückverschraubtwird, und dass in einem zweiten Schritt das erste Schmiedestück (31) mit dem angeschraubten Zwischenring (38) verschweisst wird.

## Claims

1. Rotor (20, 30) for a rotating thermal machine, in particular a high-temperature steam turbine, which rotor (20, 30) is composed of a plurality of forgings (21, 22; 31, 32) which are arranged one behind the other in the axial direction and are fixedly connected to one another and which consist of different material adapted to the respective thermal load, the forgings (21, 22; 31, 32) being screw-connected to one another, the rotor (20, 30) comprising forgings (21; 31) which consist of high-strength steel, and the rotor (20, 30) comprising forgings (22; 32) which consist of an alloy, in particular based on nickel, resistant to high temperature, and the screw connection of the forgings (21, 22; 31, 32) taking place by means of screws (26, 36) which are arranged in the axial direction, **characterized in that** the screw connection of the forgings (21, 22; 31, 32) is designed as an internal screw connection and **in that**, in the case of two forgings (21, 22) screw-connected to one another, the two forgings (21, 22) each have a coaxial flange (21', 22') projecting inwards into an internal interspace (23) and having axial passage bores (24, 25), and **in that** the two forgings (21, 22) are screw-connected to one another by means of screws (26) inserted through the passage bores (24, 25) and by means of corresponding nuts (27).

2. Rotor according to Claim 1, **characterized in that**, in one of the forgings (21, 22), accesses (28, 29) to the internal interspace (23) are provided, through which the screw connection of the two forgings (21, 22) can be carried out.

3. Rotor according to Claim 2, **characterized in that** the accesses (28, 29) are arranged radially and/or axially.

4. Rotor according to either one of Claims 2 and 3, **characterized in that** the first of the two forgings (21) consists of a high-strength steel and the second forging (22) consists of an alloy, in particular based on nickel, resistant to high temperature, and **in that** the accesses (28, 29) are arranged in the first forging (21) .

5. Rotor according to Claim 1, **characterized in that**, in the case of two forgings (31, 32) screw-connected to one another, the first forging (31) consists of a high-strength steel and the second forging (32) consists of an alloy, preferably based on nickel, resistant to high temperature, **in that** the first forging (31) is welded to a coaxial intermediate ring (38) consisting of high-strength steel, **in that** the intermediate ring (38) and the second forging (32) each have a coaxial flange (31', 32') projecting inwards into an internal interspace (33) and having axial passage bores (34, 35), and **in that** the intermediate ring (38), together with the welded-on first forging (31), and the second forging (32) are screw-connected to one another by means of screws (36) inserted through the passage bores (34, 35) and by means of corresponding nuts (37).

6. Method for producing a rotor according to Claim 5, **characterized in that**, in a first step, the non-welded intermediate ring (38) is screw-connected to the second forging, and **in that**, in a second step, the first forging (31) is welded to the screwed-on intermediate ring (38).

## Revendications

1. Rotor (20, 30) pour une machine thermique rotative, notamment une turbine à vapeur à haute température, lequel rotor (20, 30) se compose de plusieurs pièces forgées (21, 22 ; 31, 32) disposées les unes derrière les autres dans la direction axiale et connectées fixement les unes aux autres, qui se composent d'un matériau différent adapté à la contrainte thermique respective, les pièces forgées (21, 22 ; 31, 32) étant vissées les unes aux autres, le rotor (20, 30) comprenant des pièces forgées (21 ; 31) qui se composent d'un acier de grande résistance et le rotor (20, 30) comprenant des pièces forgées (22 ; 32) qui se composent d'un alliage résistant aux hautes températures, notamment à base de Ni, et le vissage des pièces forgées (21, 22 ; 31, 32) s'effectuant au moyen de vis (26, 36) qui sont disposées dans la direction axiale,
**caractérisé en ce que** le vissage des pièces forgées (21, 22 ; 31, 32) est réalisé sous la forme d'un vissage interne et **en ce que** lorsque deux pièces forgées (21, 22) sont vissées ensemble, les deux pièces forgées (21, 22) présentent chacune une bride coaxiale (21', 22') saillant vers l'intérieur dans un espace intermédiaire interne (23), avec des alésages traversants axiaux (24, 25), et **en ce que** les deux pièces forgées (21, 22) sont vissées ensemble au moyen de vis (26) enfoncées à travers les alésages traversants (24, 25) et d'écrous correspondants (27) .

2. Rotor selon la revendication 1, **caractérisé en ce que** des accès (28, 29) à l'espace intermédiaire interne (23) sont prévus dans l'une des pièces forgées (21, 22), par lesquels le vissage des deux pièces forgées (21, 22) peut être effectué.

3. Rotor selon la revendication 2, **caractérisé en ce que** les accès (28, 29) sont disposés radialement et/ou axialement.

4. Rotor selon l'une quelconque des revendications 2 ou 3, **caractérisé en ce que** la première des deux pièces forgées (21) se compose d'un acier de grande résistance et la deuxième pièce forgée (22) se compose d'un alliage résistant aux hautes températures, notamment à base de Ni, et **en ce que** les accès (28, 29 sont disposés dans la première pièce forgée (21).

5. Rotor selon la revendication 1, **caractérisé en ce que** lorsque deux pièces forgées (31, 32) sont vissées ensemble, la première pièce forgée (31) se compose d'un acier de grande résistance et la deuxième pièce forgée (32) se compose d'un alliage résistant aux hautes températures, notamment à base de Ni, **en ce que** la première pièce forgée (31) est soudée à une bague intermédiaire coaxiale (38) en acier de grande résistance, **en ce que** la bague intermédiaire (38) et la deuxième pièce forgée (32) présentent chacune une bride coaxiale (31', 32') avec des alésages traversants axiaux (34, 35), qui fait saillie vers l'intérieur dans un espace intermédiaire interne (33), et **en ce que** la bague intermédiaire (38) avec la première pièce forgée (31) soudée à elle, et la deuxième pièce forgée (32) sont vissées l'une à l'autre au moyen de vis (36) enfoncées à travers les alésages traversants (34, 35) et d'écrous correspondants (37) .

6. Procédé de fabrication d'un rotor selon la revendication 5, **caractérisé en ce que** dans une première étape, la bague intermédiaire non soudée (38) est vissée à la deuxième pièce forgée, et **en ce que** dans une deuxième étape, la première pièce forgée (31) est soudée à la bague intermédiaire vissée (38).
